# EUROPÄISCHE PATENTSCHRIFT

(11) **EP 0 903 474 B1**
(45) Veröffentlichungstag und Bekanntmachung des Hinweises auf die Patenterteilung: **10.07.2002**
(21) Anmeldenummer: 98117181.2
(22) Anmeldetag: 10.09.1998
(51) Int. Cl.: F01M 11/00, F02B 75/06, F02B 77/13

(54) **Anordnung zum Einkapseln einer Nebenwelle einer Hubkolben-Brennkraftmaschine**
Device for encapsulating a countershaft of a combustion engine
Dispositif pour encapsuler un arbre intermédiaire d'un moteur à combustion interne

(30) Priorität: 19.09.1997 DE 19741448
(43) Veröffentlichungstag der Anmeldung: 24.03.1999
(73) Patentinhaber: Volkswagen Aktiengesellschaft, 38436 Wolfsburg (DE)
(72) Erfinder: Cornelius, Volker, 38104 Braunschweig (DE)

(56) Entgegenhaltungen:
- EP-A- 0 291 358
- EP-A- 0 634 566
- EP-A- 0 809 041
- US-A- 5 535 643

## Beschreibung

Die Erfindung betrifft eine Anordnung zum Einkapseln einer Nebenwelle einer Hubkolben-Brennkraftmaschine mit einem Kurbelgehäuse und einer am Kurbelgehäuse angeordneten Ölwanne gemäß dem Oberbegriff von Anspruch 1.

Eine derartige Anordnung ist aus der EP 0 634 566 B1 bekannt, die zum Führen von Öl in dem Kurbelgehäuse an der Nebenwelle vorbei zwischen einem Kurbeltrieb und der Ölwanne eine Schale aufweist, von der sich in Richtung Ölwanne Stege erstrecken, welche die Nebenwelle teilweise umschließen und mit der Schale zusammen ein Profil bilden, welches gegenüber dem Kurbeltrieb geschlossen ist. Durch Ausbilden der Stege derart, daß sie an Wandabschnitten der Brennkraftmaschine anliegen, wird eine Kapselung der Nebenwelle erzielt.

Diese Anordnung hat jedoch den Nachteil, daß sie einen komplizierten Aufbau und dementsprechend kostenintensiv in der Herstellung und Montage ist.

Aus der DE 42 04 522 C1 ist es ferner bekannt, zum Zwecke der Geräuschdämpfung in einer Brennkraftmaschine mit Kurbelgehäuse das Triebwerk zur Ölwanne hin mittels einer Schale abzudecken, welche wenigstens eine Öffnung zum Ableiten von Schmieröl aufweist, wobei die Öffnung in eine Dämpfungskammer mündet. Die Schale ist in ihrer Kontur derart ausgebildet, daß sie nahe entlang einer Pleuelgeige verläuft. Diese Schale ist jedoch oberhalb einer eventuell vorhandenen, als Ausgleichswelle ausgebildeten Nebenwelle vorgesehen, wobei die Nebenwelle selbst zur Ausbildung der Dämpfungskammer dient und daher immer notwendigerweise außerhalb der Schale angeordnet ist.

Die US 5 535 643 beschreibt eine geteilte Lagerbrücke für eine Ausgleichswellenpaar. Ein unterer Teil der Lagerbrücke bildet gleichzeitig eine Kapselung für die Ausgleichswelten aus. Dies Anordnung ist jedoch bzgl. Herstellung der geteilten Lagerbrücke, wie auchbzgl. der Montage aufwendig, kostenintensiv und zeitintensiv.

Der vorliegenden Erfindung liegt die Aufgabe zugrunde, eine verbesserte Anordnung der obengenannten Art zur Verfügung zu stellen, wobei die oben genannten Nachteile überwunden werden.

Diese Aufgabe wird erfindungsgemäß durch eine Anordnung der o.g. Art mit den in Anspruch 1 gekennzeichneten Merkmalen gelöst. Vorteilhafte Ausgestaltungen der Erfindung sind in den abhängigen Ansprüchen angegeben.

Dazu ist es erfindungsgemäß vorgesehen, daß eine bzgl. der die Nebenwelle lagernd haltenden Stützstruktur separate, wannenförmige Kapselvorrichtung mit einer offenen Seite, einem Gehäuse und einen um die offene Seite umlaufenden Wannenrand vorgesehen ist, wobei die Kapselvorrichtung derart ausgebildet und an die Stützstruktur angeflanscht ist, daß die Kapselvorrichtung die Nebenwelle zusammen mit der Lagerung umschließt und gegen die Ölwanne abkapselt.

Dies hat den Vorteil, daß eine derartige Anordnung von unten, also ölwannenseitig, auf das Kurbelgehäuse oder einen daran angeordneten Leiterrahmen z. B. einfach aufsteckbar ist und daher unabhängig von der Form und Ausgestaltung des Innenraumes des Kurbelgehäuses universell ausgebildet werden kann, da die Kapseleinrichtung selbst und ohne Zuhilfenahme von Wandungen der Brennkraftmaschine, eine Kapselung gegen die Ölwanne ausbildet.

Zweckmäßigerweise sind an der Kapselvorrichtung kurbelgehäuseseitig Befestigungsmittel ausgebildet, die beispielsweise als Befestigungslöcher oder als wenigstens ein Clipverschluß und in besonders bevorzugter Weise um den Wannenrand herum ausgebildet sind.

In einer vorteilhaften Weiterbildung der Erfindung weist die Kapselvorrichtung im Wannenboden eine Ölansaugöffnung auf, welche derart angeordnet ist, daß bei montierter Kapselvorrichtung kurbelgehäuseseitig ein Ansaugstutzen einer Ölpumpe mit dieser Ölansaugöffnung verbunden ist. Dies hat den Vorteil, daß bei Montage der Kapselvorrichtung die Ölpumpe automatisch und ohne weiter Montagearbeiten angeschlossen ist. Dadurch wird ein herkömmlicher Saugschnorchel ersetzt.

Zum Abscheiden von Partikeln aus dem von der Ölpumpe über die Ölansaugöffnung angesaugten Schmieröl ist in vorteilhafter Weise die Ölansaugöffnung mit einem Sieb versehen. Durch diagonale Anordnung des Siebs steht eine besonders große Filterfläche zur Verfügung.

Eine unterbrechungsfreie Ölversorgung der Ölpumpe wird dadurch erzielt, daß die Ölansaugöffnung ölwannenseitig einen Schnorchel aufweist, welcher in einen Ölsumpf in der Ölwanne ragt und bevorzugt ölwannenseitig an der Ölansaugöffnung ein Schnorchelstutzen angeordnet ist.

Dadurch, daß die Stützstruktur ölwannenseitig einen von einem äußeren Rand der Stützstruktur beabstandeten, umlaufend Steg aufweist, wobei eine Kontur des Wannenrandes der Kapselvorrichtung im wesentlichen diesem Steg folgt, so daß die Kapselvorrichtung an diesen Steg anflanschbar ist, kann in vorteilhafter Weise ein Großteil des im Kurbelgehäuse zirkulierenden Schmieröls an der Kapselvorrichtung vorbei geleitet werden und nur ein kleinerer, vorbestimmter Teil des Schmieröls dringt zum Schmieren der Nebenwelle in die Kapselvorrichtung ein.

Eine einfach herzustellende und lösbare Befestigung der Kapselvorrichtung für eventuelle Wartungs- oder Reparaturarbeiten wird in vorteilhafter Weise dadurch erzielt, daß an der Kapselvorrichtung vorgesehene Befestigungsmittel auf diesen Steg aufschnappen.

Dadurch, daß die Kapselvorrichtung in dem Wannenboden wenigstens eine Ölablauföffnung aufweist, wird in vorteilhafter Weise eine definierte ölleitende Verbindung zwischen der Ölwanne und einem Innenraum der Kapselvorrichtung geschaffen, wodurch auch der Innenraum der Kapselvorrichtung an einer Ölzirkulation im Kurbelgehäuse angeschlossen ist

Aus Gründen einer einfachen Herstellung und Montage ist in vorteilhafter Weise die Kapselvorrichtung einstückig als Spritzgußteil ausgebildet.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnungen. Diese zeigen in
- Fig. 1: eine perspektivische Ansicht von schräg unten auf eine Stützstruktur für ein Kurbelgehäuse zum Anbau einer Nebenwelle,
- Fig. 2: eine perspektivische Ansicht einer in einer Hubkolben-Brennkraftmaschine verbauten Stützstruktur mit einem teilweise dargestellten Kurbeltrieb ohne Kurbelgehäuse,
- Fig. 3: eine stirnseitige Seitenansicht zu Fig. 2,
- Fig. 4: eine Seitenansicht zu Fig. 3,
- Fig. 5: eine erfindungsgemäße Kapselvorrichtung in einer Ansicht von unten,
- Fig. 6: einen Teil einer Schnittansicht entlang der Linie VI - VI von Fig. 5,
- Fig. 7: einen Schnitt entlang der Linie VII - VII von Fig. 5,
- Fig. 8: einen Schnitt entlang der Linie VIII - VIII von Fig. 5,
- Fig. 9: eine Seitenansicht in Richtung S von Fig. 5,
- Fig. 10: eine Detailansicht des Ausschnittes F von Fig. 7,
- Fig. 11: eine Detailansicht des Ausschnittes E von Fig. 7,
- Fig. 12: eine Detailansicht des Ausschnittes C von Fig. 8 und
- Fig. 13: eine Aufsicht eines Schnorchelflansches mit Sieb.

Die Figuren 1 bis 4 zeigen zur Erläuterung Teile eines Kurbeltriebes einer Brennkraftmaschine mit einer unter einem Kurbelgehäuse an einer Stützstruktur 3 angeordneten, als Ausgleichswelle 20 ausgebildeten Nebenwelle.

Die Hubkolben-Brennkraftmaschine weist ein nicht gezeigtes Kurbelgehäuse mit einer darin rotierend gelagerten Kurbelwelle 1 auf. Seitliche Wandungen des Kurbelgehäuses sind über die Kurbelwellenmitte 2 hinaus in Richtung auf eine nicht gezeigte Ölwanne bis in eine Flanschebene E geführt. An dieser Flanschebene E schließt in Richtung auf die Ölwanne ein an die Wandungen des Kurbelgehäuses angebundenes, insgesamt mit 3 bezeichnetes Bauteil an, welches nachfolgend als Stützstruktur 3 bezeichnet wird. Dieses ist im wesentlichen plattenartig ausgebildet und erstreckt sich in Längsrichtung L und Querrichtung Q des Kurbelgehäuses und trennt durch seine Anbindung an den den Öffnungsbereich des Kurbelgehäuses umgebenden Flansch den insgesamt mit 4 bezeichneten Kurbeltrieb gegenüber der Ölwanne im wesentlichen ab.

Die dem Kurbeltrieb 4 zugewandte Fläche der Stützstruktur 3 ist zumindest im Bereich von Kurbelwangen 6 des Kurbeltriebes 4 entsprechend der dort durch die Rotation entstehenden Pleuelgeigenstruktur ausgebildet.

Auf seiner vom Kurbeltrieb 4 abgewandten und der Ölwanne zugewandten Fläche 7 trägt die Stützstruktur 3 einstückig und materialeinheitlich ausgebildete, jeweils ein ungeteiltes Lager 8 und 9 aufweisende Lagerböcke 10 und 11.

Die Stützstruktur 3 ist im wesentlichen rechteckfömig ausgebildet, wobei an Längsseiten 12 und 13 Befestigungsaugen 14 zur Durchführung von Schraubverbindungen angeordnet sind. Die Längsseite 12 ist hierbei in der Darstellung von Fig. 1 im wesentlichen verdeckt. Mit den Schraubverbindungen ist die Stützstruktur 3 in der Flanschebene E am Kurbelgehäuse festgelegt.

In Längsrichtung L erstrecken sich zwischen den Längsseiten 12 und 13 endseitig jeweils Stirnseiten 15 und 16. Die eine Stirnseite 15 ist als Stirnwandung 17 ausgebildet und nimmt unter anderem integral den Lagerbock 10 auf.

Im bestückten Zustand der Stützstruktur 3 gemäß Figuren 2, 3 und 4 ist in den Lagern 8 und 9 eine insgesamt mit 20 bezeichnete Nebenwelle drehbar gehalten. Diese ist integral und einstückig mit einer Ausgleichsmasse 21 versehen und von der Stirnseite 16 aus zunächst durch das Lager 9 und anschließend durch das Lager 8 gesteckt. Auf einen im eingesteckten Zustand das Lager 8 durchsetzenden, abgesetzten Zapfen 22 der Nebenwelle 20 ist ein als Kettenrad ausgebildetes Antriebsrad 23 und anschließend eine weitere Ausgleichsmasse 24 aufgesetzt. Diese Anordnung gewährleistet gemeinsam mit einem an der Innenseite der Stimwandung 17 anliegenden Bund 26 der Nebenwelle 20 eine Axiallagerung, während das Lager 9 als Loslager ausgebildet ist.

Die fliegende Lagerung der Ausgleichsmasse 21 gewährleistet ein bauraumoptimales Heranrücken dieser Ausgleichsmasse 21 an die Stützstruktur 3. Diese weist in einem Abschnitt 7a entsprechend geformte Konturflächen 27 zur Schaffung eines Freiganges auf.

Zwischen den beiden Lagerböcken 10 und 11 sind sich kreuzende Versteifungsrippen 30 angeordnet, welche sich in Kreuzungspunkten 31 schneiden.

Der Antrieb der Nebenwelle 20 erfolgt von einem Abtriebsrad 40 der Kurbelwelle 1 aus. Dieses Abtriebsrad 40 definiert gemeinsam mit dem Antriebsrad 23 eine Triebebene T für eine Kette 41. Wie am besten aus Figuren 2 und 3 ersichtlich, treibt die Kette 41 mit ihrer Rückseite zur Drehrichtungsumkehr die Nebenwelle 20 an. Zu diesem Zwecke sind zwei Umlenkräder 42 vorgesehen, wobei eines dieser Umlenkräder 42 in einer Lagerung 43 der Stimwandung 17 drehbar gehalten ist. Ein weiteres Umlenkrad 42 wirkt als Antriebsrad für eine nicht gezeigte Ölpumpe der Hubkolben-Brennkraftmaschine. Diese ist zur optimalen Bauraumausnutzung zwischen der Innenseite 25 der Stirnwandung 17, der Fläche 7 und neben der Nebenwelle 20 liegend lösbar an der Stützstruktur 3 angeordnet. Die Fläche 7 trägt zu diesem Zwecke Befestigungspunkte 44.

Zur Versorgung der Lager 8 und 9 mit Schmieröl und zur Vermeidung von externen Zuleitungen, weist die Stützstruktur 3 ein Kanalsystem für Schmieröl auf. Von der Flanschebene E ausgehend erstreckt sich im Bereich des Lagerbockes 11 ein im wesentlichen querlaufender Zuströmkanal 45, welcher sich bis zum dortigen Lager 9 erstreckt. In einem von der Fläche 7 abragend ausgebildeten Schacht 46 erstreckt sich parallel zur Nebenwelle 20 ein den Zuströmkanal 45 schneidender Versorgungskanal 47, der das eingespeiste Schmieröl zum Lager 8 fördert. Der den Versorgungskanal 47 aufnehmende Schacht 46 verläuft entlang einer Reihe von Kreuzungspunkten 31.

Wie am besten aus Figur 1 ersichtlich, trägt die Fläche 7 weiterhin einen Steg 32, an welchem eine im nachfolgenden beschriebene erfindungsgemäße Kapselvorrichtung der Antriebswelle 20 angrenzt. Dieser Steg 32 erstreckt sich von der Stirnwand 17 ausgehend beabstandet und parallel zur Längsseite 13 entlang der Stirnseite 16 und wiederum nach innen versetzt im wesentlichen parallel zur anderen Längsseite 12. Im Bereich dieser Längsseiten 12 und 13 sind zwischen diesen und dem Steg 32 fensterartige Öffnungen 33 für den Durchtritt von Schmieröl des Kurbeltriebes 4 in die Ölwanne angeordnet.

Figur 5 bis 9 zeigen die vorerwähnte erfindungsgemäße Kapselvorrichtung 49 in einer bevorzugten Ausführungsform. Diese umfaßt ein wannenartiges Gehäuse 50, welches in einer Umfangskontur und in einem in Figur 5 nur teilweise sichtbaren umlaufenden Wannenrand 64 der Kontur des Steges 32 von Figur 4 derart angepaßt ist, daß es am Steg 32 anflanschbar ist und die Nebenwelle 20 gegen eine Ölwanne kapselt. Die Kapselvorrichtung 49 umfaßt ferner in der dargestellten bevorzugten Ausführungsform Befestigungsaugen 52, Clipverbinder 54, einen Schnorchelflansch mit Deckel 56, einen Schnorchel 58 und eine Ölansaugöffnung 60.

Figur 6 zeigt detailliert den Bereich der Ölansaugöffnung 60, welcher neben dem Schnorchelflansch mit Deckel 56 zusätzlich ein Sieb 62 umfaßt. Der Deckel 56 mit dem in Figur 6 nicht sichtbaren Schnorchel 58 ist ölwannenseitig, d. h. in Einbaulage unterhalb der Kapselvorrichtung 49 angeordnet. An einer gegenüberliegenden, dem Kurbelgehäuse bzw. der Stützstruktur 3 zugewandten Seite in einem Innenraum der Kapselvorrichtung 49 ist ein einstückig mit dem Gehäuse 50 ausgebildeter Anschlußstutzen 66 vorgesehen. Bei der Montage der Kapselvorrichtung 49 an der Stützstruktur 3 wirkt dieser Anschlußstutzen 66 mit einem Ansaugstutzen 67 der Ölpumpe derart zusammen, daß die Ölpumpe mit dem Schnorchel 58 verbunden ist und aus einem Ölsumpf Öl pumpt und fördert. Der Anschlußstutzen 66 und die Ölpumpe bzw. deren Ansaugstutzen 67 sind derart angeordnet, daß diese Verbindung automatisch durch Aufsetzten der Kapselvorrichtung 49 hergestellt wird. Zusätzliche Montagearbeiten zum Anschluß der Ölpumpe entfallen demnach. Zugleich wirkt der Ansaugstutzen 67 als Zentrierung für das Gehäuse 50. Bei der Montage wird zunächst das Sieb 62 in die Ölansaugöffnung 60 ein- und der Deckel 56 aufgelegt. Letzterer stößt in diesem Montagestadium an eine um die Ölansaugöffnung 60 umlaufende Erhebung 68 an und ist dementsprechend vom Sieb 62 beabstandet. In einem nachfolgenden Bearbeitungsschritt wird der Deckel 56 auf die Erhebung 68 reibgeschweißt, wodurch die Erhebung 68 teilweise schmilzt und der Deckel 56 in Figur 6 nach unten wandert, bis er auf dem Sieb 66 aufliegt. Weiteres Reibschweißen verbindet nunmehr den Deckel 56 mit dem Sieb 66 und dem Gehäuse 50 am Umfang des Siebes 66 innerhalb der Erhebung 68. Dieses zweistufige Reibschweißen gewährleistet eine sichere, feste und dichte Verbindung im Bereich der Ölansaugöffnung 60.
In Figur 7 ist der Schnorchel 58 in ausgezogenen Linien für eine bestimmte Brennkraftmaschine gezeigt, während ein verkürzter Schnorchel 58 für eine bestimmte Brenkraftmaschine mit einem anderen Hubvolumen und/oder einer anderen Einbaulage gestrichelt dargestellt ist.

Figur 10 zeigt eine Detaildarstellung eines Befestigungsauges 52 am Gehäuse 50. Zum Befestigen der Kapselvorrichtung 49 wird ölwannenseitig in Pfeilrichtung 70 eine Schraube 53 durch das Befestigungsauge 52 durchgeführt und kurbelgehäuseseitig entweder am Kurbelgehäuse oder an den Befestigungspunkten 44 (Figur 1) der Stützstruktur 3 festgeschraubt. Ein integral mit dem Gehäuse 50 ausgebildeter Ringsteg 59 in einer Einsenkung 61 wird durch Anlage des Schraubenkopfes 53 a plastisch verpreßt und macht einen separaten Dichtring überflüssig. Das Schraubendrehmoment stützt sich am Kurbelgehäuse oder am Leiterrahmen ab, nicht jedoch am Gehäuse 50. Dadurch tritt kein selbständiges Lösen durch Kriechen des Gehäusewerkstoffes auf.

Die in Figuren 11 und 12 im Detail dargestellten Clipverbinder 54 könne zusätzlich zu den Befestigungsaugen 52 oder statt diesen vorgesehen sein. Der Clipverbinder 54 umfaßt ein hakenförmiges Element 55, welches über einen elastischen Arm 57 am Gehäuse 50 befestigt ist. Beim Aufschieben auf den Steg 32 umgreift das hakenförmige Element 55 den Steg 32, wie in Figur 12 dargestellt, und befestigt so das Gehäuse 50 in einer vorbestimmten Position unterhalb des Kurbelgehäuses. Eine eingelegte Dichtschnur 72 dichtet das Gehäuse 50 an einer umlaufenden Auflagefläche auf dem Steg 32 gegen den Innenraum der umgebenden Ölwanne ab. Die Clipverbindungen 54 haben den Vorteil, daß sie genauso einfach und schnell wieder zu lösen sind, wie sie vorher durch "aufclipsen" des Gehäuses 50 hergestellt wurden. So ist die Kapselvorrichtung 49 auch einfach und schnell wieder zu demontieren, beispielsweise für spätere Wartungs- oder Reparaturarbeiten.

Fig. 13 zeigt den Deckel 56 mit Sieb 62 in vergrößerter Darstellung in einer Ansicht von der Kurbelgehäuseseite her. Das Sieb 62 ist bevorzugt in einem vorbestimmten Winkel verkippt zur Ölwanne bzw. zum in dieser enthaltenen Ölsumpf angeordnet, so daß das von der Pumpe über das Sieb 62 geförderte Öl am Sieb 62 entlang eine vergrößerte Siebfläche überwinden muß. Auf diese Weise wird das geförderte Öl von Luftblasen befreit, die sich auf dem Sieb 62 abscheiden.

Die Kapselvorrichtung 49 verhindert in vorteilhafter Weise ein "panschen" der sich drehenden Nebenwelle 20 im Ölsumpf, was zu einem unerwünschten Aufschäumen des Öls und unnötiger Verlustarbeit führen würde. Der in die Kapselvorrichtung 49 integrierte Saugschnorchel 58 für die Ölpumpe reduziert die Gesamtzahl der Teile bei der Montage der Brennkraftmaschine. Die Kapselvorrichtung 49 nimmt beispielsweise nur zur Nebenwelle 20 zu ihrer Schmierung gefördertes Öl auf und das vom Kurbeltrieb abströmende Öl wird bei einer derartigen Ausführungsform vollständig an der Nebenwelle 20 vorbei in die Ölwanne geleitet.

## Patentansprüche

1. Anordnung zum Einkapseln einer Nebenwelle einer Hubkolben-Brennkraftmaschine mit einem Kurbelgehäuse und einer am Kurbelgehäuse angeordneten Ölwanne, wobei die Nebenwelle in einer an dem Kurbelgehäuse befestigten Stützstruktur (3) in entsprechenden Lagern (8, 9) gelagert ist, **dadurch gekennzeichnet, daß** eine bzgl. der die Nebenwelle lagernd haltenden Stützstruktur (3) separate, wannenförmige Kapselvorrichtung ohne lagerfunktion für die Nebenwelle (49) mit einer offenen Seite, einem Gehäuse (50) und einen um die offene Seite umlaufenden Wannenrand (64) vorgesehen ist, wobei die Kapselvorrichtung (49) derart ausgebildet und an die Stützstruktur (3) angeflanscht ist, daß die Kapselvorrichtung (49) die Nebenwelle zusammen mit der Lagerung (8, 9) umschließt und gegen die Ölwanne abkapselt.

2. Anordnung nach Anspruch 1,
**dadurch gekennzeichnet, daß** an der Kapselvorrichtung (49) kurbelgehäuseseitig Befestigungsmittel (52, 54) aus-gebildet sind.

3. Anordnung nach Anspruch 2,
**dadurch gekennzeichnet, daß** die Befestigungsmittel Befestigungsaugen (52) sind, durch welche Schrauben (53) hindurchsteckbar und kurbelgehäuseseitig festschraubbar sind.

4. Anordnung nach Anspruch 2,
**dadurch gekennzeichnet, daß** die Befestigungsmittel wenigstens einen Clipverschluß (54) umfassen.

5. Anordnung nach einem der Ansprüche 2 bis 4,
**dadurch gekennzeichnet, daß** die Befestigungsmittel (52, 54) an dem Wannenrand (64) ausgebildet sind.

6. Anordnung nach einem der vorhergehenden Ansprüche,
**dadurch gekennzeichnet, daß** die Kapselvorrichtung (49) am Gehäuse (50) eine Ölansaugöffnung (60) aufweist, welche derart angeordnet ist, daß bei montierter Kapselvorrichtung (49) kurbelgehäu-seseitig ein Ansaugstutzen einer Ölpumpe mit dieser Ölansaugöffnung (60) verbunden ist.

7. Anordnung nach Anspruch 6,
**dadurch gekennzeichnet, daß** die Ölansaugöffnung (60) mit einem Sieb (62) versehen ist.

8. Anordnung nach Anspruch 6 oder 7,
**dadurch gekennzeichnet, daß** die Ölansaugöffnung (60) ölwannenseitig einen Schnorchel (58) aufweist, welcher in einen Ölsumpf in der Ölwanne ragt.

9. Anordnung nach Anspruch 7, **dadurch gekennzeichnet, daß** in Einbaulage das Sieb (62) bezüglich des Ölströmweges schräg angeordnet ist.

10. Anordnung nach einem der Ansprüche 6 bis 9,
**dadurch gekennzeichnet, daß** ölwannenseitig an der Ölansaugöffnung (60) ein Schnorchelstutzen mit Deckel (56) angeordnet ist.

11. Anordnung nach wenigstens einem der vorhergehenden Ansprüche,
**dadurch gekennzeichnet, daß** die Stützstruktur (3) ölwannenseitig einen von einem äußeren Rand der Stützstruktur beabstandeten, umlaufend Steg (32) aufweist, wobei eine Kontur des Wannenrandes (64) der Kapselvorrichtung (49) im wesentlichen diesem Steg (32) folgt, so daß die Kapselvorrichtung (49) an diesen Steg (32) anflanschbar ist.

12. Anordnung nach Anspruch 11,
**dadurch gekennzeichnet, daß** an der Kapselvorrichtung (49) vorgesehene Befestigungsmittel (54) auf diesen Steg (32) aufschnappen.

13. Anordnung nach einem der vorhergehenden Ansprüche,
**dadurch gekennzeichnet, daß** die Kapselvorrichtung (49) im Gehäuse (50) wenigstens eine Ölablauföffnung aufweist.

14. Anordnung nach einem der vorhergehenden Ansprüche,
**dadurch gekennzeichnet, daß** die Kapselvorrichtung (49) einstückig als Spritzgußteil ausgebildet ist.

## Claims

1. Arrangement for encapsulating a secondary shaft of a reciprocating internal combustion engine, having a crankcase and an oil trough arranged on the crankcase, the secondary shaft being mounted in corresponding bearings (8, 9) in a supporting structure (3) which is fastened on the crankcase, **characterized in that** a trough-shaped encapsulating device (49) without a bearing function for the secondary shaft, which device is separate from the supporting structure (3) which holds the secondary shaft in bearings, is provided with an open side, a housing (50) and a trough edge (64) encircling the open side, the encapsulating device (49) being designed and flanged onto the supporting structure (3) in such a manner that the encapsulating device (49) encloses the secondary shaft together with the bearing arrangement (8, 9) and seals it off with respect to the oil trough.

2. Arrangement according to Claim 1, **characterized in that** fastening means (52, 54) are formed on the encapsulating device (49), on the crankcase side.

3. Arrangement according to Claim 2, **characterized in that** fastening means are fastening eyes (52) through which screws (53) can be inserted and can be screwed tight on the crankcase side.

4. Arrangement according to Claim 2, **characterized in that** the fastening means comprise at least one clip fastener (54).

5. Arrangement according to one of Claims 2 to 4, **characterized in that** the fastening means (52, 54) are formed on the trough edge (64).

6. Arrangement according to one of the preceding claims, **characterized in that** the encapsulating device (49) has an oil suction opening (60) on the housing (50), the said opening being arranged in such a manner that, when the encapsulating device (49) is fitted, a suction connection of an oil pump is connected on the crankcase side to this oil suction opening (60).

7. Arrangement according to Claim 6, **characterized in that** the oil suction opening (60) is provided with a sieve (62).

8. Arrangement according to Claim 6 or 7, **characterized in that** the oil suction opening (60) has, on the oil trough side, a snorkel (58) which protrudes into an oil sump in the oil trough.

9. Arrangement according to Claim 7, **characterized in that** in the installation position the sieve (62) is arranged obliquely with respect to the oil flow path.

10. Arrangement according to one of Claims 6 to 9, **characterized in that** a snorkel connection having a cover (56) is arranged on the oil trough side of the oil suction opening (60).

11. Arrangement according to at least one of the preceding claims, **characterized in that** the supporting structure (3) has, on the oil trough side, an encircling web (32) which is spaced apart from an outer edge of the supporting structure, a contour of the trough edge (64) of the encapsulating device (49) essentially following this web (32), with the result that the encapsulating device (49) can be flanged onto this web (32).

12. Arrangement according to Claim 11, **characterized in that** fastening means (54) provided on the encapsulating device (49) snap onto this web (32).

13. Arrangement according to one of the preceding claims, **characterized in that** the encapsulating device (49) has at least one oil outlet opening in the housing (50).

14. Arrangement according to one of the preceding claims, **characterized in that** the encapsulating device (49) is of integral design as an injection-moulded part.

## Revendications

1. Dispositif pour encapsuler un arbre intermédiaire d'un moteur alternatif à combustion interne comprenant un carter moteur et une cuvette-carter à huile disposée sur le carter moteur, l'arbre intermédiaire étant monté dans une structure de support (3) fixée au carter moteur dans des paliers correspondants (8, 9), **caractérisé en ce qu'**un dispositif d'encapsulage (49) sans fonction de palier pour l'arbre intermédiaire, en forme de cuvette, séparé par rapport à la structure de support (3) retenant l'arbre intermédiaire en le supportant, est pourvu d'un côté ouvert, d'un boîtier (50), et d'un bord de cuvette (64) entourant le côté ouvert, le dispositif d'encapsulage (49) étant réalisé de telle sorte et étant bridé sur la structure de support (3) de telle sorte que le dispositif d'encapsulage (49) entoure l'arbre intermédiaire conjointement avec le support de palier (8, 9) et réalise une isolation contre la cuvette-carter à huile.

2. Dispositif selon la revendication 1, **caractérisé en ce que** des moyens de fixation (52, 54) du côté du carter moteur sont réalisés sur le dispositif d'encapsulage (49).

3. Dispositif selon la revendication 2, **caractérisé en ce que** les moyens de fixation sont des oeillets de fixation (52) à travers lesquels des vis (53) peuvent être enfoncées et vissées du côté du carter moteur.

4. Dispositif selon la revendication 2, **caractérisé en ce que** les moyens de fixation comprennent au moins une fermeture par clipsage (54).

5. Dispositif selon l'une quelconque des revendications 2 à 4, **caractérisé en ce que** les moyens de fixation (52, 54) sont réalisés sur le bord de cuvette (64).

6. Dispositif selon l'une quelconque des revendications précédentes, **caractérisé en ce que** le dispositif d'encapsulage (49) présente sur le boîtier (50) une ouverture d'aspiration d'huile (60) qui est disposée de telle sorte que dans l'état monté du dispositif d'encapsulage (49) une tubulure d'aspiration d'une pompe à huile soit connectée du côté du carter moteur à cette ouverture d'aspiration d'huile (60).

7. Dispositif selon la revendication 6, **caractérisé en ce que** l'ouverture d'aspiration d'huile (60) est pourvue d'un filtre (62).

8. Dispositif selon la revendication 6 ou 7, **caractérisé en ce que** l'ouverture d'aspiration d'huile (60) du côté de la cuvette-carter à huile présente un schnorchel (58) qui pénètre dans un carter d'huile de la cuvette-carter à huile.

9. Dispositif selon la revendication 7, **caractérisé en ce que** la position de montage du filtre (62) est oblique par rapport à la trajectoire d'écoulement de l'huile.

10. Dispositif selon l'une quelconque des revendications 6 à 9, **caractérisé en ce qu'**une tubulure de schnorchel avec un couvercle (56) est disposée sur l'ouverture d'aspiration d'huile (60) du côté de la cuvette-carter à huile.

11. Dispositif selon au moins l'une des revendications précédentes, **caractérisé en ce que** la structure de support (3) du côté de la cuvette-carter à huile présente une nervure (32) périphérique espacée d'un bord extérieur de la structure de support, un contour du bord de cuvette (64) du dispositif d'encapsulage (49) suivant essentiellement cette nervure (32), de sorte que le dispositif d'encapsulage (49) puisse être bridé à cette nervure (32).

12. Dispositif selon la revendication 11, **caractérisé en ce que** des moyens de fixation (54) prévus sur le dispositif d'encapsulage (49) s'adaptent par fixation immmédiate sur cette nervure (32).

13. Dispositif selon l'une quelconque des revendications précédentes, **caractérisé en ce que** le dispositif d'encapsulage (49) présente dans le boîtier (50) au moins une ouverture d'évacuation d'huile.

14. Dispositif selon l'une quelconque des revendications précédentes, **caractérisé en ce que** le dispositif d'encapsulage (49) est réalisé d'une pièce sous la forme d'une pièce moulée par injection.
